# EUROPÄISCHE PATENTSCHRIFT

(11) **EP 2 636 968 B1**
(45) Veröffentlichungstag und Bekanntmachung des Hinweises auf die Patenterteilung: **29.04.2015**
(21) Anmeldenummer: 12158463.5
(22) Anmeldetag: 07.03.2012
(51) Int. Cl.: F24H 1/18, B65D 81/38

(54) **Speicherbehälter und Verfahren zum Montieren eines Speicherbehälters**
Storage container and method for fitting a storage container
Récipient de stockage et procédé de montage d'un récipient de stockage

(43) Veröffentlichungstag der Anmeldung: 11.09.2013
(73) Patentinhaber: Roth Werke GmbH, 35232 Dautphetal (DE)
(72) Erfinder:
(74) Vertreter: Rohmann, Michael

(56) Entgegenhaltungen:
- EP-A2- 1 906 110
- NL-C- 1 037 367

## Beschreibung

Die Erfindung betrifft einen Speicherbehälter für zumindest ein fluides Medium, mit einem Innenbehälter - insbesondere aus Kunststoff - für die Aufnahme des fluiden Mediums, wobei am oberen Stirnende und/oder am unteren Stirnende des Innenbehälters zumindest eine Rohrleitung für das Beladen und/oder Entladen des Speicherbehälters mit dem fluiden Medium geschlossen ist, wobei ein den Innenbehälter umgebender äußerer Dämmmantel vorgesehen ist und wobei dieser äußere Dämmmantel mehrere in Längsrichtung des Speicherbehälters aneinander angrenzende bzw. aufeinandergesetzte Dämmsegmente aufweist. Weiterhin betrifft die Erfindung ein Verfahren zum Montieren eines solchen Speicherbehälters. - Fluides Medium meint im Rahmen der Erfindung insbesondere Wasser und vor allem Heizungswasser bzw. erwärmtes Heizungswasser oder Trinkwasser bzw. erwärmtes Trinkwasser.

Ein Speicherbehälter der eingangs genannten Art ist aus EP 1 06 110 A2 bekannt. Hier wird ein Speicherbehälter mit einer mehrteiligen Wärmedämmung bzw. mit einem mehrteiligen Dämmmantel beschrieben. Zunächst wird ein Deckel mit umlaufender Nut und Feder an der Unterseite des Speicherbehälters aufgesetzt. Dann werden sich vertikal erstreckende Seitenteile mit Nuten und Federn an der Oberseite der Seitenteile derart angesetzt, dass die Nuten und Federn an der Oberseite der Seitenteile in die umlaufende Nut und Feder an der Unterseite des Deckels eingreifen. Der Aufbau und die Montage dieses Speicherbehälters sind relativ komplex.

Speicherbehälter der vorstehend genannten Art sind aus der Praxis in unterschiedlichsten Ausführungsformen bekannt. Viele dieser bekannten Speicherbehälter lassen aber im Hinblick auf ihre Eigenschaften zu wünschen übrig. So ist die Wärmedämmung der Behälter oftmals nicht zufriedenstellend und auch die Resistenz der Behälter gegenüber mechanischen Einflüssen ist verbesserungsbedürftig. Wenn Speicherbehälter als Ganzes zu ihrem Aufstellungsort transportiert werden, ist der Transport aufgrund des hohen Volumens oftmals aufwendig und schwierig. Es sind auch Speicherbehälter bekannt, die an ihrem Aufstellungsort montiert werden. Die Montage dieser Speicherbehälter vor Ort aus ihren Komponenten ist aber kompliziert und aufwendig.

Der Erfindung liegt das technische Problem zugrunde, einen Speicherbehälter der eingangs genannten Art anzugeben, der eine hervorragende Wärmedämmung aufweist und zugleich eine optimale mechanische Resistenz und der auf einfache und wenig aufwendige Weise am Aufstellungsort montiert werden kann.

Zur Lösung dieses technischen Problems lehrt die Erfindung einen Speicherbehälter der eingangs genannten Art, der dadurch gekennzeichnet ist, dass am unteren Stirnende des Innenbehälters ein als innerer Behälterfuß dienender unterer Innendeckel aufgesetzt ist, dass am oberen Stirnende des Innenbehälters ein oberer Innendeckel aufgesetzt ist und dass der äußere Dämmmantel auch den unteren Innendeckel - vorzugsweise auch den oberen Innendeckel - umgibt.

Der Innenbehälter bzw. die Wand des Innenbehälters besteht vorzugsweise aus einem faserverstärkten Kunststoff bzw. im Wesentlichen aus einem faserverstärkten Kunststoff. Gemäß bevorzugter Ausführungsform ist der Innenbehälter zylinderförmig ausgebildet und empfohlenermaßen weist er abgerundete Stirnenden auf. - Die auf den Innenbehälter aufgesetzten Innendeckel dienen zum einen zum Schutz der an den Innenbehälter angeschlossenen Leitungen gegen Transportschäden und dergleichen. Zum anderen sollen sie die stirnseitigen Wärmeverluste des Speicherbehälters begrenzen. Der untere Innendeckel dient als Behälterfuß bzw. als Fuß des Innenbehälters und steht im montierten Zustand des Speicherbehälters auf einer Unterlage bzw. auf dem Boden auf. Zweckmäßigerweise ist der obere Innendeckel und/oder der untere Innendeckel zylinderförmig bzw. im Wesentlichen zylinderförmig ausgebildet. Es empfiehlt sich, dass ein fluchtender Übergang zwischen den Seitenflächen des zylinderförmigen Innenbehälters und der zylinderförmigen Innendeckel realisiert ist. Der Außendurchmesser des Innenbehälters und der Innendeckel beträgt vorzugsweise 600 bis 700 mm und insbesondere 670 mm. Diese Abmessungen machen eine einfache Handhabung im Türbereich von Gebäuden möglich.

Gemäß einer Ausführungsvariante der Erfindung ist am oberen Stirnende und/oder am unteren Stirnende des Innenbehälters eine Verteilereinrichtung über eine Mehrzahl von Leitungen an den Innenbehälter angeschlossen. Der obere Innendeckel und/oder der untere Innendeckel dient dann zum Schutz dieser Mehrzahl von Leitungen. Es empfiehlt sich, dass eine Verteilereinrichtung aus der seitlichen Oberfläche des zugeordneten Innendeckels herausragt. Nachfolgend wird eine an der seitlichen Oberfläche eines Innendeckels angeordnete bzw. aus der seitlichen Oberfläche herausragende Verteilereinrichtung oder an der seitlichen Oberfläche des Innendeckels angeordnete Leitungsenden bzw. aus der seitlichen Oberfläche herausragende Leitungsenden vereinfacht als Leitungsanschlusselement bezeichnet.

Eine sehr bevorzugte Ausführungsform der Erfindung ist dadurch gekennzeichnet, dass die beiden Innendeckel mittels zumindest eines Bandagenelementes, vorzugsweise mit mehreren Bandagenelementen an dem Innenbehälter fixiert sind, wobei ein Bandagenelement jeden der beiden Innendeckel übergreift und an der Außenseite des Innenbehälters in Längsrichtung des Innenbehälters entlang geführt ist. Bei einem Bandagenelement handelt es sich bevorzugt um ein Spannelement bzw. um ein Spannband, das im montierten Zustand unter Vorspannung steht. Es empfiehlt sich, dass die Innendeckel Aufnahmenuten für die Bandagenelemente aufweisen.

Eine empfohlene Ausführungsform der Erfindung ist dadurch gekennzeichnet, dass der obere Innendeckel und/oder der untere Innendeckel aus einem Polymerschaumstoff bzw. im Wesentlichen aus einem Polymerschaumstoff besteht/bestehen, wobei der Polymerschaumstoff bevorzugt geschäumtes bzw. expandiertes Polystyrol (EPS) ist. Vorzugsweise weist der Polymerschaumstoff bzw. das expandierte Polystyrol (EPS) eine Dichte bzw. Schaumdichte von 30 bis 45 kg/m³, bevorzugt von 32 bis 40 kg/m³ auf. Insoweit liegt der Erfindung die Erkenntnis zugrunde, dass es zweckmäßig ist, wenn der Polymerschaumstoff der Innendeckel eine relativ hohe Dichte bzw. Schaumdichte aufweist, weil die Innendeckel die Stirnenden bzw. die Leitungen des Innenbehälters vor Transportschäden schützen sollen. Das Material bzw. der Polymerschaumstoff der Innendeckel weist zweckmäßigerweise eine Wärmeleitfähigkeit von 0,025 bis 0,030 W/mK und bevorzugt eine Wärmeleitfähigkeit von 0,026 bis 0,029 W/mK auf.

Es empfiehlt sich, dass ein Innendeckel bzw. jeder Innendeckel eine innenbehälterseitige Ausnehmung für die Aufnahme der zumindest einen am zugeordneten Stirnende des Innenbehälters angeschlossenen Leitung aufweist. Vorzugsweise wird eine Mehrzahl von an einem Stirnende des Innenbehälters angeschlossenen Leitungen in der Ausnehmung des zugeordneten Innendeckels aufgenommen. Zweckmäßigerweise ist die Ausnehmung mittig bzw. zentralmittig in dem zugeordneten Innendeckel angeordnet. Es empfiehlt sich, dass ein Innendeckel zumindest eine seitliche Anschlussöffnung für ein Leitungsanschlusselement aufweist. Leitungsanschlusselement meint dabei insbesondere ein Leitungsende oder mehrere Leitungsenden oder eine an das zugeordnete Stirnende des Innenbehälters über eine Mehrzahl von Leitungen angeschlossene Verteilereinrichtung. Empfohlenermaßen weist ein Innendeckel abgesehen von der innenbehälterseitigen Ausnehmung und von der seitlichen Anschlussöffnung eine dem Innenbehälter zugewandte konkave Oberfläche auf, die im montierten Zustand formschlüssig auf dem konvex abgerundeten Stirnende des Innenbehälters aufliegt.

Zweckmäßigerweise ragt aus der seitlichen Oberfläche des oberen Innendeckels und/oder des unteren Innendeckels zumindest ein Leitungsanschlusselement heraus. Der Begriff Leitungsanschlusselement wurde oben bereits definiert. Zweckmäßigerweise ist ein Innendeckel zylinderförmig ausgebildet und die seitliche Oberfläche des Innendeckels bildet den Zylindermantel.

Es empfiehlt sich, dass ein einen äußeren Behälterfuß bildendes Dämmsegment auf den Innenbehälter bzw. auf den unteren Innendeckel aufgeschoben ist und dass dieser äußere Behälterfuß den den inneren Behälterfuß bildenden unteren Innendeckel zumindest über einen Teil seiner Höhe bzw. vertikalen Höhe umgibt. Gemäß einer bevorzugten Ausführungsform umgibt der äußere Behälterfuß den inneren Behälterfuß über seine gesamte Höhe bzw. vertikale Höhe. Im montierten bzw. aufgestellten Zustand des erfindungsgemäßen Speicherbehälters steht der äußere Behälterfuß zweckmäßigerweise auf einer Unterlage bzw. auf dem Boden/Erdboden auf. Es empfiehlt sich, dass dabei die Unterseite des äußeren Behälterfußes mit der Unterseite des inneren Behälterfußes fluchtet. Bevorzugt weist das den äußeren Behälterfuß bildende Dämmsegment eine Aufnahmeöffnung für die Aufnahme zumindest eines aus der seitlichen Oberfläche des unteren Innendeckels herausragenden Leitungsanschlusselementes auf. Zweckmäßigerweise ist diese Aufnahmeöffnung in dem äußeren Behälterfuß nach unten bzw. zum Boden hin offen. Dadurch kann der äußere Behälterfuß problemlos aufgeschoben werden und insbesondere aufgrund der nach unten hin offenen Ausnehmung über das herausragende Leitungsanschlusselement geschoben werden.

Bevorzugt ist auf das den äußeren Behälterfuß bildende untere Dämmsegment zumindest ein weiteres Dämmsegment aufgeschoben, das zumindest den Innenbehälter bzw. einen Teilbereich des Innenbehälters umgibt und zwar vorzugsweise formschlüssig umgibt. Zweckmäßigerweise werden zwei oder zumindest zwei weitere Dämmsegmente auf den äußeren Behälterfuß aufgeschoben, die den Innenbehälter vollständig umgeben bzw. vollständig formschlüssig umgeben. Empfohlenermaßen ist das Aggregat aus dem Innenbehälter und den beiden Innendeckeln zylinderförmig ausgebildet und die Dämmsegmente des äußeren Dämmmantels weisen jeweils eine an den Durchmesser dieses Aggregates angepasste zylindrische Ausnehmung, vorzugsweise mittige zylindrische Ausnehmung auf, so dass ein Dämmsegment formschlüssig auf das Aggregat aus Innenbehälter und Innendeckel aufgeschoben ist. Dabei kann ein geringes Spiel zwischen einem Dämmsegment und dem Innenbehälter bzw. einem Innendeckel vorgesehen sein, so dass die Dämmsegmente auf einfache Weise auf das zylinderförmige Aggregat aufschiebbar sind. Gemäß einer empfohlenen Ausführungsform der Erfindung schließen die den äußeren Dämmmantel bildenden Dämmsegmente im montierten Zustand formschlüssig aneinander an. Damit ist gemeint, dass eine Unterseite eines Dämmsegmentes formschlüssig an die Oberfläche des darunter angeordneten Dämmsegmentes anschließt.

Eine besonders bevorzugte Ausführungsform der Erfindung ist dadurch gekennzeichnet, dass die Dämmsegmente des äußeren Dämmmantels jeweils einen innenbehälterseitigen Kanal aufweisen, der sich über die Höhe eines Dämmsegmentes erstreckt und der an das zumindest eine aus dem oberen Innendeckel seitlich herausragende Leitungsanschlusselement angepasst ist, so dass die Dämmsegmente von oben problemlos über den oberen Innendeckel schiebbar sind. Nach einer empfohlenen Ausführungsvariante sind die Dämmsegmente des äußeren Dämmmantels im Querschnitt rechteckförmig bzw. im Wesentlichen rechteckförmig ausgebildet und der innenbehälterseitige Kanal für das zumindest eine Leitungsanschlusselement des oberen Innendeckels ist dann bevorzugt an einer Ecke des Rechteckes angeordnet. Zweckmäßigerweise sind die Dämmsegmente quadratisch ausgebildet. Die Ecken des Rechteckes bzw. Quadrates sind vorzugsweise abgerundet.

Nach einer bevorzugten Ausführungsform der Erfindung wird ein oberes Dämmsegment auf dem Aggregat aus Innenbehälter und Innendeckeln bzw. auf dem oberen Innendeckel montiert, wobei dieses obere Dämmsegment zweckmäßigerweise in Form von zumindest zwei Dämmsegmentteilen montiert wird, die bevorzugt von den Seiten bzw. von gegenüberliegenden Seiten auf das Aggregat bzw. an den oberen Innendeckel geschoben werden. Empfohlenermaßen wird dieses obere Dämmsegment also nicht von oben auf das Aggregat bzw. auf den oberen Innendeckel aufgeschoben. Dieses obere Dämmsegment bildet gleichsam einen Außendeckel des erfindungsgemäßen Speicherbehälters. Bevorzugt weist das obere Dämmsegment eine obere Dämmschicht auf, die die Oberseite des oberen Innendeckels bedeckt.

Es empfiehlt sich, dass die Dämmsegmente des äußeren Dämmmantels bzw. zumindest die den Innenbehälter umgebenden Dämmsegmente aus einem Polymerschaumstoff bzw. im Wesentlichen aus einem Polymerschaumstoff bestehen, wobei der Polymerschaumstoff vorzugsweise geschäumtes bzw. expandiertes Polystyrol (EPS) ist. Bevorzugt weist dieser Polymerschaumstoff bzw. das expandierte Polystyrol (EPS) eine Dichte bzw. Schaumdichte von 25 bis 35 kg/m³, besonders bevorzugt von 27 bis 33 kg/m³ auf. Es empfiehlt sich, dass der Polymerschaumstoff der Dämmsegmente eine geringere Dichte bzw. Schaumdichte aufweist, als der Polymerschaumstoff aus denen die Innendeckel bestehen. Vorzugsweise dienen die Dämmsegmente bzw. der äußere Dämmmantel in erster Linie der Wärmedämmung. Nach besonders bevorzugter Ausführungsform ist dem Polymerschaumstoff der Dämmsegmente Graphit beigefügt. Die Wärmeleitfähigkeit der Dämmsegmente beträgt zweckmäßigerweise 0,25 bis 0,30 W/mK und bevorzugt 0,26 bis 0,29 W/mK.

Gegenstand der Erfindung ist auch ein Verfahren zum Montieren eines erfindungsgemäßen Speicherbehälters, wobei die den äußeren Dämmmantel bildenden Dämmsegmente von oben auf das Aggregat aus Innenbehälter und Innendeckeln aufgeschoben werden, wobei zumindest ein aus dem oberen Innendeckel herausragendes Leitungsanschlusselement beim Überschieben eines Dämmsegmentes über den oberen Innendeckel in einen innenbehälterseitigen Kanal des Dämmsegmentes einfasst und wobei bevorzugt dieses Dämmsegment anschließend um einen Winkel in die gewünschte Orientierung um den Innenbehälter bzw. um das Aggregat aus Innenbehälter und Innendeckeln gedreht wird. Der Winkel beträgt beispielsweise 45°. - Nach einer bevorzugten Ausführungsform des erfindungsgemäßen Verfahrens wird das Aggregat aus Innenbehälter mit den daran befestigten Innendeckeln sowie die Dämmsegmente für den äußeren Dämmmantel separat zum Aufstellort transportiert und erst vor Ort werden die Dämmsegmente an dem Aggregat angebracht bzw. auf das Aggregat aus Innenbehälter und Innendeckeln aufgeschoben.

Insbesondere bei größeren Behältervolumina ist es möglich, dass das Aggregat aus Innenbehälter und Innendeckeln einen ovalen Querschnitt aufweist. Bei dieser Ausführungsform sind die Dämmsegmente des äußeren Dämmmantels zweckmäßigerweise zumindest zweiteilig ausgebildet und die Teile eines Dämmsegmentes werden bevorzugt von der Seite her auf den Innenbehälter bzw. auf die Innendeckel aufgeschoben.

Der Erfindung liegt die Erkenntnis zugrunde, dass mit dem erfindungsgemäßen Speicherbehälter eine Mehrzahl von Vorteilen erreicht werden, die bei vielen aus der Praxis bekannten Speicherbehältern nicht vorhanden sind. So zeichnet sich der erfindungsgemäße Speicherbehälter durch eine hervorragende Wärmedämmung aus und außerdem weist sowohl das Aggregat aus Innenbehälter und Innendeckeln als auch der gesamte Speicherbehälter eine optimale Resistenz bzw. Widerstandsfähigkeit gegenüber mechanischen Einflüssen auf. Zudem lässt sich der Speicherbehälter bzw. lassen sich die Komponenten des Speicherbehälters auf einfache Weise zum Aufstellort transportieren. Die Komponenten des Speicherbehälters lassen sich auf unkomplizierte Weise montieren bzw. miteinander verbinden. Hervorzuheben ist auch, dass sich der erfindungsgemäße Speicherbehälter durch relativ geringe Kosten auszeichnet. Der montierte Speicherbehälter weist im Übrigen eine optimale Festigkeit bzw. Stabilität auf, und zwar auch bei verhältnismäßig hohen Volumina von beispielsweise 500 I.

Nachfolgend wird die Erfindung anhand einer lediglich ein Ausführungsbeispiel darstellenden Zeichnung näher erläutert. Es zeigen in schematischer Darstellung:
- Fig. 1: eine perspektivische Darstellung des Innenbehälters für den erfindungsgemäßen Speicherbehälter,
- Fig. 2: eine perspektivische Darstellung eines Innendeckels,
- Fig. 3: eine perspektivische Darstellung des Aggregates aus Innenbehälter und oberem sowie unterem Innendeckel,
- Fig. 4: das Aufbringen des unteren Dämmsegmentes auf das Aggregat aus Innenbehälter und Innendeckeln,
- Fig. 5: das Aufbringen eines weiteren Dämmsegmentes auf das Aggregat,
- Fig. 6: das Aufbringen des oberen Dämmsegmentes auf das Aggregat und
- Fig. 7: den fertig montierten Speicherbehälter aus Aggregat und äußerem Dämmmantel.

Die Figuren betreffen einen Speicherbehälter 1 für ein fluides Medium mit einem Innenbehälter 2 aus Kunststoff für die Aufnahme des fluiden Mediums. Im Ausführungsbeispiel (siehe insbesondere Fig. 1) sind am oberen Stirnende 3 sowie am unteren Stirnende 4 des Innenbehälters 2 jeweils eine Mehrzahl von Leitungen bzw. Rohrleitungen 5 für das Beladen und/oder Entladen des Speicherbehälters 1 angeschlossen. Die Rohrleitungen 5 am oberen Stirnende 3 und am unteren Stirnende 4 sind dabei jeweils mit einem Leitungsanschlusselement in Form einer Verteilereinrichtung 12 verbunden.

In der Fig. 3 ist erkennbar, dass am unteren Stirnende 4 des Innenbehälters 2 ein als innerer Behälterfuß dienender unterer Innendeckel 6 aufgesetzt ist und dass am oberen Stirnende 3 des Innenbehälters 2 ein oberer Innendeckel 7 aufgesetzt ist. Die Wand des Innenbehälters besteht vorzugsweise aus faserverstärktem Kunststoff und die Innendeckel 6, 7 bestehen bevorzugt aus geschäumten Polystyrol (EPS). Zweckmäßigerweise und im Ausführungsbeispiel (Fig. 3) sind die beiden Innendeckel 6, 7 mit Hilfe von in Form von Spannbändern 8 ausgebildeten Bandagenelementen an dem Innenbehälter 2 fixiert. Dabei übergreift jedes Spannband 8 jeden der beiden Innendeckel 6, 7 und ist an der Außenseite des Innenbehälters 2 in Längsrichtung des Innenbehälters 2 entlanggeführt. Empfohlenermaßen und im Ausführungsbeispiel weisen die Innendeckel 6, 7 Aufnahmenuten 9 für die Aufnahme der Spannbänder 8 auf. Die Fig. 3 zeigt weiterhin, dass bevorzugt und im Ausführungsbeispiel das Aggregat aus dem Innenbehälter 2 und den beiden Innendeckeln 6, 7 zylinderförmig ausgebildet ist.

In der Fig. 2 ist ein Innendeckel 6, 7 perspektivisch dargestellt. Vorzugsweise sind sowohl der untere Innendeckel 6 als auch der obere Innendeckel 7 in der in Fig. 2 dargestellten Weise ausgebildet und somit identisch bzw. im Wesentlichen identisch ausgebildet. Die beiden Innendeckel 6, 7 weisen jeweils eine innenbehälterseitige Ausnehmung 10 für die Aufnahme der am zugeordneten Stirnende 3, 4 des Innenbehälters 2 angeschlossenen Rohrleitungen 5 auf. Zweckmäßigerweise und im Ausführungsbeispiel ist diese Ausnehmung 10 mittig in dem Innendeckel 6, 7 angeordnet. Im Übrigen weisen die Innendeckel 6, 7 bevorzugt und im Ausführungsbeispiel eine seitliche Anschlussöffnung 11 für die Rohrleitungen 5 bzw. für die mit den Rohrleitungen 5 verbundene Verteilereinrichtung 12 auf. Die übrigen Bereiche der Innendeckel 6, 7 sind vorzugsweise und im Ausführungsbeispiel konkav ausgeformt, so dass die Innendeckel jeweils formschlüssig auf dem konvex ausgebildeten Stirnende 3, 4 des Innenbehälters 2 aufgesetzt werden können. Der Fig. 3 ist entnehmbar, dass aus der seitlichen Oberfläche des oberen Innendeckels 7 und des unteren Innendeckels 6 bzw. an der jeweiligen seitlichen Anschlussöffnung 11 des Innendeckels 6, 7 ein Leitungsanschlusselement in Form einer Verteilereinrichtung 12 herausragt.

Erfindungsgemäß ist ein das Aggregat aus Innenbehälter 2 und Innendeckeln 6, 7 umgebender äußerer Dämmmantel 13 vorgesehen. Der äußere Dämmmantel 13 besteht dabei aus mehreren in Längsrichtung des Speicherbehälters 1 aneinander angrenzenden bzw. aufeinandergesetzten Dämmsegmenten 14. Empfohlenermaßen bestehen die Dämmsegmente 14 aus geschäumtem Polystyrol (EPS) bzw. im Wesentlichen aus geschäumtem Polystyrol (EPS), wobei dem Polystyrol bevorzugt Graphit zugesetzt ist. Zweckmäßigerweise und im Ausführungsbeispiel weisen die Dämmsegmente 14 jeweils eine mittige zylinderförmige Ausnehmung 15 auf, wobei diese zylinderförmige Ausnehmung 15 an den Außendurchmesser des Aggregates aus Innenbehälter 2 und Innendeckeln 6, 7 angepasst ist, so dass die Dämmsegmente 14 problemlos von oben auf das Aggregat aufgeschoben werden können (Fig. 4 bis 7). Die Dämmsegmente 14 sind im Übrigen bevorzugt und im Ausführungsbeispiel im Querschnitt quadratisch ausgebildet, wobei die Ecken des Quadrates abgerundet sind.

Fig. 4 zeigt das Aufbringen eines unteren Dämmsegmentes 14, das einen äußeren Behälterfuß 16 des Speicherbehälters 1 bildet. Im Ausführungsbeispiel weist dieses untere Dämmsegment 14 eine nach unten hin offene Aufnahmeöffnung 17 auf, so dass das untere Dämmsegment 14 problemlos über die am unteren Innendeckel 6 angeschlossene Verteilereinrichtung 12 geschoben werden kann. Im montierten Zustand liegt das den äußeren Behälterfuß 16 bildende untere Dämmsegment 14 auf dem Boden auf und die Unterseite dieses äußeren Behälterfußes 16 fluchtet mit der Unterseite des den inneren Behälterfuß bildenden unteren Innendeckels 6. Zweckmäßigerweise und im Ausführungsbeispiel weisen die unteren bzw. die drei unteren Dämmsegmente 14 jeweils an einer Ecke des Quadrates einen innenbehälterseitigen Kanal 18 auf, so dass das jeweilige Dämmsegment 14 an der am oberen Innendeckel 7 angeschlossenen Verteilereinrichtung 12 vorbeigeführt werden kann, indem der innenbehälterseitige Kanal 18 die Verteilereinrichtung 12 beim Aufschieben des Dämmsegmentes 14 übergreift (siehe insbesondere oberes Dämmsegment 14 in Fig. 5). Die einzelnen Dämmsegmente 14 werden im Übrigen vorzugsweise und im Ausführungsbeispiel formschlüssig übereinandergesetzt (Fig. 7).

Fig. 6 zeigt, dass das den Außendeckel des Speicherbehälters 1 bildende obere Dämmsegment 14 aus zwei Dämmsegmentteilen bzw. Halbschalen 19, 20 zusammengesetzt wird. Dabei werden die beiden Halbschalen 19, 20 von gegenüberliegende Seiten des Speicherbehälters 1 her montiert. Diese Montagevariante ist insbesondere vorteilhaft, wenn die Montage in niedrigen Räumen erfolgt.

## Patentansprüche

1. Speicherbehälter (1) für zumindest ein fluides Medium, mit einem Innenbehälter (2) - insbesondere aus Kunststoff - für die Aufnahme des fluiden Mediums, wobei am oberen Stirnende (3) und/oder am unteren Stirnende (4) des Innenbehälters (2) zumindest eine Rohrleitung (5) für das Beladen und/oder Entladen des Speicherbehälters (1) mit dem fluiden Medium angeschlossen ist,
wobei ein den Innenbehälter (2) umgebender äußerer Dämmmantel (13) vorgesehen ist und wobei dieser äußere Dämmmantel (13) mehrere in Längsrichtung des Speicherbehälters (1) aneinander angrenzende bzw. aufeinandergesetzte Dämmsegmente (14) aufweist, **dadurch gekennzeichnet, dass** am unteren Stirnende (4) des Innenbehälters (2) ein als innerer Behälterfuß dienender unterer Innendeckel (6) aufgesetzt ist, und dass am oberen Stirnende (3) des Innenbehälters (2) ein oberer Innendeckel (7) aufgesetzt ist, und dass der äußere Dämmmantel (13) auch den unteren (6) - vorzugsweise auch den oberen Innendeckel (7) - umgibt.

2. Speicherbehälter nach Anspruch 1, **dadurch gekennzeichnet, dass** am oberen Stirnende (3) und/oder am unteren Stirnende (4) des Innenbehälters (2) ein Leitungsanschlusselement (12), beispielsweise eine Verteilereinrichtung, über x eine Mehrzahl von Rohrleitungen (5) angeschlossen ist.

3. Speicherbehälter nach einem der Ansprüche 1 oder 2, **dadurch gekennzeichnet, dass** die beiden Innendeckel (6, 7) mittels zumindest eines Bandagenelementes (8), vorzugsweise mit mehreren Bandagenelementen (8) an dem Innenbehälter (2) fixiert sind, wobei jedes Bandagenelement jeden der beiden Innendeckel (6, 7) übergreift und an der Außenseite des Innenbehälters (2) entlanggeführt ist.

4. Speicherbehälter nach einem der Ansprüche 1 bis 3, **dadurch gekennzeichnet, dass** der obere Innendeckel (7) und/oder der untere Innendeckel (6) aus einem Polymerschaumstoff bzw. im Wesentlichen aus einem Polymerschaumstoff besteht/bestehen, wobei der Polymerschaumstoff vorzugsweise geschäumtes bzw. expandiertes Polystyrol (EPS) ist.

5. Speicherbehälter nach Anspruch 4, **dadurch gekennzeichnet, dass** der Polymerschaumstoff bzw. das expandierte Polystyrol (EPS) eine Dichte bzw. Schaumdichte von 30 bis 45 kg/m³, bevorzugt von 32 bis 40 kg/m³ aufweist.

6. Speicherbehälter nach einem der Ansprüche 1 bis 5, **dadurch gekennzeichnet, dass** ein bzw. jeder Innendeckel (6, 7) eine innenbehälterseitige Ausnehmung (10) für die Aufnahme der zumindest einen am zugeordneten Stirnende (3, 4) des Innenbehälters (2) angeschlossenen Rohrleitung (5) aufweist.

7. Speicherbehälter nach einem der Ansprüche 1 bis 6, **dadurch gekennzeichnet, dass** aus der seitlichen Oberfläche des oberen Innendeckels (7) und/oder des unteren Innendeckels (6) zumindest ein Leitungsanschlusselement (12) herausragt.

8. Speicherbehälter nach einem der Ansprüche 1 bis 7, **dadurch gekennzeichnet, dass** ein einen äußeren Behälterfuß (16) bildendes Dämmsegment (14) auf den Innenbehälter (2) bzw. auf den unteren Innendeckel (6) aufgeschoben ist und den den inneren Behälterfuß bildenden unteren Innendeckel (4) zumindest über einen Teil seiner Höhe umgibt.

9. Speicherbehälter nach Anspruch 8, **dadurch gekennzeichnet, dass** das den äußeren Behälterfuß (16) bildende Dämmsegment (14) eine Aufnahmeöffnung (17) für die Aufnahme zumindest eines aus der seitlichen Oberfläche des unteren Innendeckels (6) herausragenden Leitungsanschlusselementes (12) aufweist.

10. Speicherbehälter nach einem der Ansprüche 1 bis 9, **dadurch gekennzeichnet, dass** das Aggregat aus Innenbehälter (2) und den beiden Innendeckeln (6, 7) zylinderförmig ausgebildet ist und wobei ein Dämmsegment (14) des äußeren Dämmmantels (13) eine zylindrische Ausnehmung, vorzugsweise eine mittige zylindrische Ausnehmung aufweist, so dass das Dämmsegment (14) formschlüssig auf das Aggregat aufgeschoben ist.

11. Speicherbehälter nach einem der Ansprüche 1 bis 10, **dadurch gekennzeichnet, dass** ein Dämmsegment (14) des äußeren Dämmmantels (13) einen innenbehälterseitigen Kanal (18) aufweist, der an zumindest ein aus dem oberen Innendeckel (7) herausragendes Leitungsanschlusselement angepasst ist, so dass das Dämmsegment (14) über den oberen Innendeckel (7) schiebbar ist.

12. Speicherbehälter nach Anspruch 11, **dadurch gekennzeichnet, dass** ein Dämmsegment (14) des äußeren Dämmmantels (13) rechteckförmig bzw. im Wesentlichen rechteckförmig ausgebildet ist und wobei der innenbehälterseitige Kanal (18) bevorzugt an einer Ecke des Rechteckes angeordnet ist.

13. Speicherbehälter nach einem der Ansprüche 1 bis 12, **dadurch gekennzeichnet, dass** die Dämmsegmente (14) bzw. zumindest die den Innenbehälter (2) umgebenden Dämmsegmente (14) aus einem Polymerschaumstoff bzw. im Wesentlichen aus einem Polymerschaumstoff bestehen, wobei der Polymerschaumstoff vorzugsweise geschäumtes bzw. expandiertes Polystyrol (EPS) ist.

14. Speicherbehälter nach Anspruch 13, **dadurch gekennzeichnet, dass** der Polymerschaumstoff bzw. das expandierte Polystyrol (EPS) der Dämmsegmente (14) eine Dichte bzw. Schaumdichte von 25 bis 35 kg/m³, bevorzugt von 27 bis 33 kg/m³ aufweist.

15. Verfahren zum Montieren eines Speicherbehälters (1) nach einem der Ansprüche 1 bis 14, **dadurch gekennzeichnet, dass** ein Dämmsegment (14) von oben auf das Aggregat aus Innenbehälter (2) und Innendeckeln (6, 7) aufgeschoben wird, wobei zumindest ein aus dem oberen Innendeckel (7) herausragendes Leitungsanschlusselement beim Überschieben des Dämmsegmentes (14) über den oberen Innendeckel (7) in einen innenbehälterseitigen Kanal (18) des Dämmsegmentes (14) einfasst und wobei bevorzugt das Dämmsegment (14) anschließend um einen Winkelbereich in die gewünschte Orientierung um das Aggregat aus Innenbehälter (2) und Innendeckeln (6, 7) gedreht wird.

## Claims

1. A storage container (1) for at least one fluid medium, with an inner container (2) in particular made of plastic for holding the fluid medium, wherein at least one pipe (5) for loading or unloading the storage container (1) with the fluid medium is connected at the upper end face (3) and/or at the lower end face (4) of the inner container (2),
wherein an outer insulating jacket (13) enveloping the inner container (2) is provided, and wherein this outer insulating jacket (13) exhibits several insulating segments (14) adjoining or stacked in the longitudinal direction of the storage container (1), **characterized in that** a lower inner cover (6) serving as an inner container base is placed on the lower end face (4) of the inner container (2), and that an upper inner cover (7) is placed on the upper end face (3) of the inner container (2), and that the outer insulating jacket (13) also envelops the lower (6), and preferably also the upper inner cover (7).

2. The storage container according to claim 1, **characterized in that** the upper end face (3) and/or lower end face (4) of the inner container (2) is connected with a line connection element (12), for example a distribution device, by means of a plurality of pipes (5).

3. The storage container according to one of claims 1 or 2, **characterized in that** the two inner covers (6, 7) are fixed in place on the inner container (2) by means of at least one binding element (8), preferably with several binding elements (8), wherein each binding element overlaps each of the two inner covers (6, 7), and runs along the outside of the inner container (2).

4. The storage container according to one of claims 1 to 3, **characterized in that** the upper inner cover (7) and/or the lower inner cover (6) consist(s) of a polymer foam or essentially of a polymer foam, wherein the polymer foam is preferably foamed or expanded polystyrene (EPS).

5. The storage container according to claim 4, **characterized in that** the polymer foam or expanded polystyrene (EPS) has a density or foam density of 30 to 45 kg/m³, preferably of 32 to 40 kg/m³.

6. The storage container according to one of claims 1 to 5, **characterized in that** an or each inner cover (6, 7) exhibits an inner container-side recess (10) for receiving the at least one pipe (5) connected to the allocated end face (3, 4) of the inner container (2).

7. The storage container according to one of claims 1 to 6, **characterized in that** at least one line connection element (12) protrudes from the lateral surface of the upper inner cover (7) and/or lower inner cover (6).

8. The storage container according to one of claims 1 to 7, **characterized in that** an insulating segment (14) forming an outer container base (16) is slipped onto the inner container (2) or onto the lower inner cover (6), and envelops the lower inner cover (4) forming the inner container base over at least part of its height.

9. The storage container according to claim 8, **characterized in that** the insulating segment (14) forming the outer container base (16) exhibits a receiving opening (17) for receiving at least one of the line connection elements (12) protruding from the lateral surface of the lower inner cover (6).

10. The storage container according to one of claims 1 to 9, **characterized in that** the aggregate comprised of the inner container (2) and the two inner covers (6, 7) has a cylindrical design, and wherein an insulating segment (14) of the outer insulating jacket (13) exhibits a cylindrical recess, preferably a central cylindrical recess, so that the insulating segment (14) is positively slipped onto the aggregate.

11. The storage container according to one of claims 1 to 10, **characterized in that** an insulating segment (14) of the outer insulating jacket (13) exhibits an inner container-side channel (18), which is adjusted to at least one line connection element protruding from the upper inner cover (7), so that the insulating segment (14) can be slipped over the upper inner cover (7).

12. The storage container according to claim 11, **characterized in that** an insulating element (14) of the outer insulating jacket (13) is rectangular or essentially rectangular in design, and wherein the inner container-side channel (18) is preferably situated on a corner of the rectangle.

13. The storage container according to one of claims 1 to 12, **characterized in that** the insulating segments (14) or at least the insulating segments (14) enveloping the inner container (2) consist of a polymer foam or essentially of a polymer foam, wherein the polymer foam preferably is foamed or expanded polystyrene (EPS).

14. The storage container according to claim 13, **characterized in that** the polymer foam or the expanded polystyrene (EPS) of the insulating segments (14) exhibits a density or foam density of 25 to 35 kg/m³, preferably of 27 to 33 kg/m³.

15. A method for mounting a storage container (1) according to one of claims 1 to 14, **characterized in that** an insulating segment (14) is slipped from above onto the aggregate comprised of the inner container (2) and inner covers (6, 7), wherein at least one line connection element protruding from the upper inner cover (7) engages into an inner container-side channel (18) of the insulating segment (14) while slipping the insulating segment (14) over the upper inner cover (7), and wherein the insulating segment (14) is subsequently preferably rotated around the aggregate comprised of the inner container (2) and inner covers (6, 7) into the desired orientation within a range of angles.

## Revendications

1. Réservoir de stockage (1) pour au moins un fluide, avec un réservoir intérieur (2) - en particulier en plastique - pour la réception du fluide, dans lequel au moins une conduite (5) est raccordée à l'extrémité frontale supérieure (3) et/ou à l'extrémité frontale inférieure (4) du réservoir intérieur (2), pour le chargement ou le déchargement du réservoir de stockage (1) avec le fluide,
dans lequel il est prévu une enveloppe extérieure calorifuge (13) entourant le réservoir intérieur (2), et dans lequel cette enveloppe extérieure calorifuge (13) comporte plusieurs segments calorifuges (14) adjacents ou juxtaposés dans le sens longitudinal du réservoir de stockage (1), **caractérisé en ce qu'**un couvercle intérieur inférieur (6) servant de pied de réservoir intérieur est disposé à l'extrémité frontale inférieure (4) du réservoir intérieur (2), et **en ce qu'**un couvercle intérieur supérieur (7) est disposé à l'extrémité frontale supérieure (3) du réservoir intérieur (2), et **en ce que** l'enveloppe extérieure calorifuge (13) entoure également le couvercle intérieur inférieur (6) - de préférence également le couvercle intérieur supérieur (7).

2. Réservoir de stockage selon la revendication 1, **caractérisé en ce qu'**un élément de raccordement de conduite (12), par exemple un dispositif de distribution, est raccordé à l'extrémité frontale supérieure (3) et/ou à l'extrémité frontale inférieure (4) du réservoir intérieur (2) par le biais d'une pluralité de conduites (5).

3. Réservoir de stockage selon l'une des revendications 1 ou 2, **caractérisé en ce que** les deux couvercles intérieurs (6, 7) sont fixés au réservoir intérieur (2) au moyen d'au moins un élément de bandage (8), de préférence au moyen de plusieurs éléments de bandage (8), dans lequel chaque élément de bandage passe par-dessus chacun des deux couvercles intérieurs (6, 7), tout en étant guidé le long du côté extérieur du réservoir intérieur (2).

4. Réservoir de stockage selon l'une des revendications 1 à 3, **caractérisé en ce que** le couvercle intérieur supérieur (7) et/ou le couvercle intérieur inférieur (6) est/sont constitué(s) d'une mousse polymère ou essentiellement constitué(s) d'une mousse polymère, la mousse polymère étant de préférence du polystyrène moussé ou expansé (EPS).

5. Réservoir de stockage selon la revendication 4, **caractérisé en ce que** la mousse polymère ou le polystyrène expansé (EPS) présente une densité ou une densité de mousse de 30 à 45 kg/m³, de préférence de 32 à 40 kg/m³.

6. Réservoir de stockage selon l'une des revendications 1 à 5, **caractérisé en ce qu'**un ou chaque couvercle intérieur (6, 7) présente un évidement (10) du côté intérieur du réservoir, pour la réception de l'au moins une conduite (5) raccordée à l'extrémité frontale (3, 4) correspondante du réservoir intérieur (2).

7. Réservoir de stockage selon l'une des revendications 1 à 6, **caractérisé en ce qu'**au moins un élément de raccordement de conduite (12) fait saillie hors de la surface latérale du couvercle intérieur supérieur (7) et/ou du couvercle intérieur inférieur (6).

8. Réservoir de stockage selon l'une des revendications 1 à 7, **caractérisé en ce qu'**un segment calorifuge (14) formant un pied de réservoir extérieur (16) est enfoncé sur le réservoir intérieur (2) ou sur le couvercle intérieur inférieur (6) et entoure, sur au moins une partie de sa hauteur, le couvercle intérieur inférieur (4) formant le pied de réservoir intérieur.

9. Réservoir de stockage selon la revendication 8, **caractérisé en ce que** le segment calorifuge (14) formant le pied de réservoir extérieur (16) comporte une ouverture d'admission (17) pour l'admission d'au moins un élément de raccordement de conduite (12) faisant saillie hors de la surface latérale du couvercle intérieur inférieur (6).

10. Réservoir de stockage selon l'une des revendications 1 à 9, **caractérisé en ce que** l'agrégat composé du réservoir intérieur (2) et des deux couvercles intérieurs (6, 7) est conçu en forme de cylindre, et dans lequel un segment calorifuge (14) de l'enveloppe extérieure calorifuge (13) comporte un évidement cylindrique, de préférence un évidement cylindrique central, de sorte que le segment calorifuge (14) est enfoncé sur l'agrégat par complémentarité de forme.

11. Réservoir de stockage selon l'une des revendications 1 à 10, **caractérisé en ce qu'**un segment calorifuge (14) de l'enveloppe extérieure calorifuge (13) comporte un canal (18) du côté intérieur du réservoir, lequel est adapté à au moins un élément de raccordement de conduite faisant saillie hors du couvercle intérieur supérieur (7), de sorte que le segment calorifuge (14) peut coulisser par-dessus le couvercle intérieur supérieur (7).

12. Réservoir de stockage selon la revendication 11, **caractérisé en ce qu'**un segment calorifuge (14) de l'enveloppe extérieure calorifuge (13) est conçu rectangulaire ou essentiellement rectangulaire, et dans lequel le canal (18) situé du côté intérieur du réservoir est de préférence agencé au niveau d'un coin du rectangle.

13. Réservoir de stockage selon l'une des revendications 1 à 12, **caractérisé en ce que** les segments calorifuges (14) ou du moins les segments calorifuges (14) entourant le réservoir intérieur (2) sont constitués d'une mousse polymère ou essentiellement constitués d'une mousse polymère, la mousse polymère étant de préférence du polystyrène moussé ou expansé (EPS).

14. Réservoir de stockage selon la revendication 13, **caractérisé en ce que** la mousse polymère ou le polystyrène expansé (EPS) des segments calorifuges (14) présente une densité ou une densité de mousse de 25 à 35 kg/m³, de préférence de 27 à 33 kg/m³.

15. Procédé pour le montage d'un réservoir de stockage (1) selon l'une des revendications 1 à 14, **caractérisé en ce qu'**un segment calorifuge (14) est enfoncé par le haut sur l'agrégat composé du réservoir intérieur (2) et des couvercles intérieurs (6, 7), dans lequel au moins un élément de raccordement de conduite faisant saillie hors du couvercle intérieur supérieur (7) s'insère dans un canal (18) du segment calorifuge (14) situé du côté intérieur du réservoir, lors du coulissement du segment calorifuge (14) par-dessus le couvercle intérieur supérieur (7), et dans lequel le segment calorifuge (14) est ensuite de préférence tourné autour de l'agrégat composé du réservoir intérieur (2) et des couvercles intérieurs (6, 7), autour d'une plage angulaire dans une orientation souhaitée.
